# EUROPÄISCHE PATENTSCHRIFT

(11) **EP 3 956 948 B1**
(45) Veröffentlichungstag und Bekanntmachung des Hinweises auf die Patenterteilung: **11.03.2026**
(21) Anmeldenummer: 20715349.5
(22) Anmeldetag: 27.03.2020
(51) Int. Cl.: H01R 4/48

(54) **ANSCHLUSSKLEMME**
CONNECTION TERMINAL
BORNE

(30) Priorität: 16.04.2019 DE 102019109975
(43) Veröffentlichungstag der Anmeldung: 23.02.2022
(73) Patentinhaber: Phoenix Contact GmbH & Co. KG, 32825 Blomberg (DE)
(72) Erfinder: BERGHAHN, Kevin, 32825 Blomberg (DE)
(86) Internationale Anmeldenummer: PCT/EP2020/058750
(87) Internationale Veröffentlichungsnummer: WO 2020/212121

(56) Entgegenhaltungen:
- EP-A1- 2 947 718
- DE-A1- 102010 025 930
- DE-A1- 102016 108 825
- DE-C1- 3 237 787
- DE-U1- 202014 103 797

## Beschreibung

Die Erfindung betrifft eine Anschlussklemme zum Anschließen eines elektrischen Leiters, mit einem Gehäuse, innerhalb welchem ein Leiteranschlussraum ausgebildet ist, einer in dem Gehäuse ausgebildeten Leitereinführungsöffnung, über welche der anzuschließende Leiter in den Leiteranschlussraum entlang einer Einführungsrichtung einführbar ist, einem in dem Leiteranschlussraum des Gehäuses angeordneten Strombalken, einer in dem Leiteranschlussraum angeordneten Klemmfeder, welche einen Halteschenkel und einen Klemmschenkel aufweist, wobei der Klemmschenkel in eine Klemmstellung und in eine Offenstellung überführbar ist, und einem Betätigungselement, welches entlang einer Betätigungsrichtung verschiebbar in dem Gehäuse angeordnet ist, wobei der Klemmschenkel der Klemmfeder zum Überführen von der Klemmstellung in die Offenstellung mittels des Betätigungselements betätigbar ist.

Derartige Anschlussklemmen weisen üblicherweise eine einen Halteschenkel und einen Klemmschenkel aufweisende Schenkelfeder auf, wobei ein in die Anschlussklemme eingeführter Leiter mittels des Klemmschenkels gegen die Stromschiene klemmbar ist. Werden insbesondere flexible Leiter geklemmt, so muss die Klemmfeder bereits vor einem Einführen des Leiters mittels des Betätigungselements betätigt werden, um die Klemmfeder bzw. den Klemmschenkel von der Stromschiene wegzuverschwenken, damit der Leiter in den Zwischenraum zwischen der Stromschiene und der Klemmfeder eingeführt werden kann. Lediglich bei starren und damit stabilen Leitern kann der Leiter genügend Kraft auf die Klemmfeder bzw. den Klemmschenkel der Klemmfeder aufbringen, um den Klemmschenkel von der Stromschiene wegverschwenken zu können, ohne dass hierfür das Betätigungselement durch einen Benutzer betätigt werden muss. Bei flexiblen Leitern muss der Benutzer zunächst durch Betätigen des Betätigungselements die Klemmfeder von der Stromschiene wegverschwenken, damit der flexible Leiter eingeführt und geklemmt werden kann. Das Betätigen des Betätigungselementes von dem Benutzer erschwert die Montage bzw. das Anschließen des Leiters für den Benutzer, da die Handhabung umständlich ist und auch der Zeitaufwand steigt.

DE 32 37 787 C1 offenbart eine Anschlussklemme, bei der eine vorgespannte Leiter-Klemmfeder durch Anlegen eines eingeführten Leiters an eine Druckfläche der Feder gelöst werden kann. Die Klemmfeder wird durch ein Betätigungselement, das sich senkrecht zur Drahteinführungsrichtung verschiebt, in eine vorgespannte Position gebracht.

DE 20 2014 103797 U1 offenbart eine Anschlussklemme, bei der eine vorgespannte Leiterklemmfeder von einer Haltefeder gelöst werden kann, indem ein eingelegter Leiter an eine Druckfläche der Haltefeder gedrückt wird. Die Haltefeder ist an dem Käfig befestigt, der den Strombalken umfasst, oder alternativ an dem Befestigungsschenkel der Klemmfeder.

Der Erfindung liegt daher die Aufgabe zu Grunde, eine elektrische Anschlussklemme zur Verfügung zu stellen, bei welcher das Anschließen von insbesondere flexiblen Leitern vereinfacht werden kann.

Die Aufgabe wird erfindungsgemäß mit den Merkmalen des unabhängigen Anspruchs gelöst. Zweckmäßige Ausgestaltungen und vorteilhafte Weiterbildungen der Erfindung sind in den Unteransprüchen angegeben.

Die Anschlussklemme gemäß der Erfindung zeichnet sich dadurch aus, dass die Betätigungsrichtung des Betätigungselements quer zur Einführungsrichtung des Leiters ausgebildet ist, dass ein Halteelement in dem Leiteranschlussraum des Gehäuses angeordnet ist, an welchem der Klemmschenkel in der Offenstellung gehalten ist und von welchem der Klemmschenkel in der Klemmstellung gelöst ist, wobei das Halteelement eine Druckfläche aufweist, welche quer zur Einführungsrichtung des Leiters angeordnet ist und welche mittels des anzuschließende Leiters betätigbar ist, um den Klemmschenkel zur Überführung von der Offenstellung in die Klemmstellung von dem Halteelement zu lösen.

Mittels der erfindungsgemäßen Anschlussklemme kann nunmehr auch ein flexibler Leiter ohne die Betätigung des Betätigungselements in der Anschlussklemme angeschlossen und gegen die Stromschiene geklemmt werden. Die Klemmfeder ist als Schenkelfeder ausgebildet, welche einen Halteschenkel und einen relativ zu dem Halteschenkel verschwenkbar ausgebildeten Klemmschenkel aufweist. Durch eine Verschwenkbewegung des Klemmschenkels kann dieser in eine Offenstellung, in welcher der Klemmschenkel beabstandet zu dem Strombalken angeordnet ist und ein anzuschließender in einen dadurch ausgebildeten Zwischenraum zwischen dem Strombalken und dem Klemmschenkel einführbar oder aus diesem herausführbar ist, und in eine Klemmstellung, in welcher der Klemmschenkel an dem Strombalken oder an dem angeschlossenen Leiter, um den Leiter gegen den Strombalken zu klemmen, anliegen kann, überführbar ist. Die Anschlussklemme weist ein Halteelement auf, an welchem die Klemmfeder mit ihrem Klemmschenkel in der Offenstellung derart gehalten ist, dass insbesondere ein flexibler Leiter in den dadurch ausgebildeten Zwischenraum zwischen der Stromschiene und der Klemmfeder eingeführt werden kann, ohne dass die Klemmfeder bzw. der Klemmschenkel der Klemmfeder zuvor mit dem Betätigungselement betätigt werden muss. Das Halteelement weist eine Druckfläche auf, welche im Einführbereich des Leiters in die Anschlussklemme und damit in Verlängerung der Leitereinführungsöffnung angeordnet ist, so dass der Leiter beim Einführen in die Anschlussklemme gegen die Druckfläche stößt. Durch die Aufbringung einer Druckkraft mittels des Leiters auf die Druckfläche kann das Halteelement in eine Verschwenkbewegung bzw. Verkippbewegung in Richtung der Einführungsrichtung des Leiters versetzt werden, so dass das Halteelement in Einführungsrichtung des Leiters von dem Klemmschenkel wegverschwenkt bzw. wegverkippt werden kann. Durch die Verschwenkbewegung des Halteelements, kann die Klemmfeder von dem Halteelement gelöst werden, so dass sich die Klemmfeder mit ihrem Klemmschenkel in Richtung des eingeführten Leiters bewegen kann, insbesondere verschwenken kann, und dadurch den eingeführten Leiter gegen den Strombalken klemmen kann. Durch diesen speziellen Mechanismus kann ein Anschließen eines flexiblen Leiters besonders einfach alleine durch die Einführbewegung des Leiters erfolgen, ohne dass ein Benutzer weitere Elemente, wie beispielsweise das Betätigungselement, an der Anschlussklemme betätigen muss. Dies erleichtert die Handhabung der Anschlussklemme und spart Zeit beim Anschließen eines Leiters. Um den anzuschließenden Leiter wieder aus der Klemmstellung zu lösen, kann mittels des Betätigungselements der Klemmschenkel der Klemmfeder zurück in Richtung des Halteelements verschwenkt werden und an dem Halteelement positionssicher festgelegt, insbesondere verrastet werden, so dass sich der Klemmschenkel wieder in der Offenstellung befindet. Das Halteelement ist vorzugsweise ein separat zu der Klemmfeder und dem Strombalken ausgebildetes Element bzw. Bauteil, welches in dem Leiteranschlussraum des Gehäuses der Anschlussklemme angeordnet werden kann. Die Anschlussklemme ist dabei derart aufgebaut, dass die Betätigungsrichtung des Betätigungselements quer zur Einführungsrichtung des Leiters ausgebildet ist. Ein in dem Gehäuse ausgebildeter Kanal, in welchem das Betätigungselement geführt ist, ist damit vorzugsweise quer bzw. senkrecht zu der in dem Gehäuse ausgebildeten Leitereinführungsöffnung ausgebildet. Dadurch kann der Leiter über eine Seitenfläche des Gehäuses eingeführt werden, an welcher gerade nicht das Betätigungselement angeordnet ist, so dass ein versehentliches Betätigen des Betätigungselements beim Anschließen und damit beim Einführen des Leiters in das Gehäuse vermieden werden kann.

Um die Verschwenkbewegung bzw. Verkippbewegung des Halteelements bei Aufbringen einer Druckkraft des anzuschließenden Leiters auf die Druckfläche des Halteelements erleichtern zu können, kann das Halteelement zumindest bereichsweise federelastisch ausgebildet sein. Durch eine zumindest bereichsweise Federelastizität des Halteelements kann die von dem Leiter auszubringende Druckkraft auf die Druckfläche, um den Klemmschenkel aus der Verrastung mit dem Halteelement zu lösen, reduziert werden. Dadurch können insbesondere auch flexible Leiter mit einem kleinen Leiterquerschnitt mit einer einfachen Handhabung sicher angeschlossen werden. Das Halteelement ist vorzugsweise in einem Bereich federelastisch ausgebildet, welcher außerhalb der Druckfläche angeordnet ist, so dass die Druckfläche auch bei einer Federelastizität des Halteelements ausreichend formstabil ausgebildet sein kann.

Damit der Klemmschenkel in der Offenstellung sicher an dem Halteelement gehalten werden kann, weist das Halteelement bevorzugt zwei sich gegenüberliegend angeordnete Rastflächen auf, an welchen der Klemmschenkel der Klemmfeder in der Offenstellung gehalten sein kann, wobei die Rastflächen jeweils quer zur Druckfläche des Halteelements angeordnet sein können. Die Rastflächen können jeweils an einer Art Rastflügel ausgebildet sein, welche an Längsseitenflächen der Druckfläche angeformt sein können. Die beiden Rastflächen bilden mit der Druckfläche einen U-förmigen Querschnitt des Halteelements aus. Beim Betätigen der Druckfläche mit dem anzuschließenden Leiter wird der Leiter zwischen den beiden Rastflächen entlang geführt, um zu der Druckfläche zu gelangen. Die beiden Rastflächen stehen damit in Richtung der Leitereinführungsöffnung von der Druckfläche hervor, so dass der Klemmschenkel beabstandet zu der Druckfläche an dem Halteelement über die Rastflächen gehalten werden kann. In der Offenstellung kann der Klemmschenkel an den beiden Rastflächen hinterrrasten bzw. hinterhaken, um an dem Halteelement gehalten zu werden. Durch die zwei Rastflächen, die vorzugsweise parallel zueinander verlaufen, kann ein besonders sicheres Halten des Klemmschenkels an zwei voneinander beabstandeten Punkten des Klemmschenkels erfolgen, so dass ein Verkippen des Klemmschenkels und damit ein ungewolltes Lösen des Klemmschenkels von dem Halteelement bzw. von den Rastflächen des Halteelements verhindert werden kann.

Das Halteelement ist an der Klemmfeder und an dem Strombalken befestigt . Das Halteelement, welches als ein zu der Klemmfeder und auch zu dem Strombalken separates Bauteil ausgebildet ist, ist damit an der Klemmfeder und an dem Strombalken abgestützt und in seiner Position gehalten. Erfindungsgemäß ist das Halteelement an der Klemmfeder und an dem Strombalken gehalten, so dass eine besonders stabile Anordnung des Halteelements relativ zu der Klemmfeder und relativ zu dem Strombalken möglich ist.

Das Halteelement weist vorzugsweise einen Haltesteg auf, mittels welchem das Halteelement an der Klemmfeder und/oder an dem Strombalken befestigt sein kann, wobei an einem ersten freien Ende des Haltestegs die Druckfläche ausgebildet sein kann. Der Haltesteg ist vorzugsweise gebogen ausgebildet. Der Haltesteg kann zumindest bereichsweise federelastisch ausgebildet sein, so dass über den Haltesteg das Halteelement bereichsweise federelastisch ausgebildet sein kann. An den Haltesteg kann sich unmittelbar die Druckfläche anschließen. Durch den Haltesteg kann eine Befestigung des Halteelements an der Klemmfeder und/oder an dem Strombalken ausgebildet werden, welche beabstandet zu der Druckfläche ist, so dass die Funktion der Druckfläche nicht durch die Befestigung des Halteelements beeinflusst wird.

Die Befestigung des Halteelements an dem Strombalken kann derart vorgesehen sein, dass der Haltesteg eine fensterartige Öffnung aufweist, durch welche ein Teilbereich des Strombalkens hindurchragen kann. Der Strombalken kann eine Art Haltenase aufweisen, welche durch die fensterartige Öffnung des Haltestegs hindurchragen kann.

Weiter kann es möglich sein, dass der Haltesteg an einem zweiten freien Ende eine Rastnase aufweist, welche in eine an dem Strombalken ausgebildete Aussparung eingreifen kann. Mittels der Rastnase kann der Haltesteg an dem Strombalken eingehakt sein.

Ferner ist es möglich, dass der Halteschenkel der Klemmfeder zumindest bereichsweise auf dem Haltesteg des Halteelements aufliegt. Mittels des Halteschenkels der Klemmfeder kann damit der Haltesteg des Halteelements gegen das Gehäuse bzw. gegen eine Innenwand des Gehäuses gedrückt werden, so dass der Haltesteg und damit das Halteelement zwischen der Klemmfeder und dem Gehäuse bzw. der Innenwand des Gehäuses gehalten bzw. fixiert werden kann. Eine Befestigung des Halteelements kann damit über den Halteschenkel der Klemmfeder erfolgen.

Der Klemmschenkel der Klemmfeder kann derart ausgebildet sein, dass dieser eine Klemmlasche und mindestens eine seitlich der Klemmlasche angeordnete Seitenlasche aufweisen kann, wobei an einem freien Ende der Klemmlasche eine Klemmkante zum Klemmen des Leiters gegen den Strombalken ausgebildet sein kann, wobei der Klemmschenkel in der Offenstellung über die Klemmlasche an dem Halteelement gehalten sein kann, und wobei zum Betätigen des Klemmschenkels das Betätigungselement mit der Seitenlasche zusammenwirken kann. Die Betätigung des Klemmschenkels mittels des Betätigungselements kann damit über eine Seitenlasche des Klemmschenkels erfolgen, welche zusätzlich zu der Klemmlasche des Klemmschenkels vorgesehen ist, an welcher die Klemmkante ausgebildet ist. Damit kann die Funktion des Betätigens des Klemmschenkels mittels des Betätigungselements von der Klemmung des anzuschließenden Leiters über die Klemmlasche des Klemmschenkels getrennt werden. Die Seitenlasche verläuft vorzugsweise parallel zu der Klemmlasche. Die Seitenlasche bildet vorzugsweise eine Außenkante des Klemmschenkels aus. Zwischen der Seitenlasche und der Klemmlasche ist vorzugsweise ein Freiraum bzw. Spalt ausgebildet, so dass die Seitenlasche vorzugsweise beabstandet zu der Klemmlasche ausgebildet ist, wobei an einem freien Ende der Seitenlasche diese vorzugsweise einstückig an der Klemmlasche angebunden ist.

Der Klemmschenkel kann eine zweite seitlich der Klemmlasche angeordnete Seitenlasche aufweisen, wobei die Klemmlasche zwischen der ersten Seitenlasche und der zweiten Seitenlasche angeordnet sein kann. Damit kann der Klemmschenkel der Klemmfeder mit den beiden Seitenlaschen und der Klemmlasche symmetrisch ausgebildet sein. Der Klemmschenkel kann damit zu beiden Seiten der Klemmlasche über die beiden Seitenlaschen während eines Betätigungsvorgangs von dem Betätigungselement mit Kraft beaufschlagt werden, so dass eine besonders gleichmäßige Kraftverteilung auf den Klemmschenkel der Klemmfeder erreicht werden kann.

Bevorzugt ist die Klemmlasche im Verhältnis zu der einen oder zu den zwei Seitenlaschen derart ausgebildet, dass die Klemmlasche in Längsrichtung des Klemmschenkels die mindestens eine Seitenlasche überragen kann. Damit kann die durch die Seitenlasche ausgebildete Betätigungsfläche des Betätigungselements auf den Klemmschenkel im Verhältnis zu der Klemmkante des Klemmschenkels in Richtung des Biegegelenks der Klemmfeder, welches den Klemmschenkel mit dem Halteschenkel verbindet, zurückversetzt sein.

Das Betätigungselement weist vorzugsweise mindestens einen Betätigungsfinger auf, mittels welchem das Betätigungselement den Klemmschenkel betätigen kann. Der Betätigungsfinger wirkt vorzugsweise mit der Seitenlasche des Klemmschenkels zusammen. Der Betätigungsfinger bildet damit vorzugsweise eine Außenseite bzw. eine Außenwand des Betätigungselements aus.

Bevorzugt weist das Betätigungselement zwei sich gegenüberliegend angeordnete Betätigungsfinger zum Betätigen des Klemmschenkels der Klemmfeder auf, wobei zwischen den beiden Betätigungsfingern ein Freiraum zum Durchführen des anzuschließenden Leiters ausgebildet sein kann. Weist der Klemmschenkel zwei Seitenlaschen auf, so kann ein erster Betätigungsfinger des Betätigungselements mit einer ersten Seitenlasche zusammenwirken und ein zweiter Betätigungsfinger des Betätigungselements kann mit der zweiten Seitenlasche zusammenwirken. Durch die beiden Betätigungsfinger kann das Betätigungselement eine U-Form aufweisen, wobei durch die beiden beabstandet zueinander angeordneten Betätigungsfinger eine Öffnung in Form des Freiraums ausgebildet sein kann, durch welche der anzuschließende Leiter und insbesondere auch ein Teilbereich des Strombalkens geführt werden kann. Die beiden Betätigungsfinger können damit ein seitliches Fehlstecken des anzuschließenden Leiters sowohl nach rechts als auch nach links verhindern. Die beiden Betätigungsfinger sind vorzugsweise symmetrisch zueinander ausgebildet. Die beiden Betätigungsfinger sind vorzugsweise in Betätigungsrichtung des Betätigungselements derart lang ausgebildet, dass sie zu jedem Zeitpunkt, insbesondere in der Offenstellung und in der Klemmstellung des Klemmschenkels der Klemmfeder, den in das Gehäuse und in den Leiteranschlussraum eingeführten Leiter seitlich überlappen, so dass die Betätigungsfinger zu jedem Zeitpunkt eine Führung und seitliche Begrenzung für den anzuschließenden Leiter ausbilden.

Nachfolgend wird die Erfindung unter Bezugnahme auf die anliegenden Zeichnungen anhand bevorzugter Ausführungsformen näher erläutert.

Es zeigen:
- Fig. 1: eine schematische Darstellung einer Anschlussklemme gemäß der Erfindung mit einem Klemmschenkel einer Klemmfeder in einer Offenstellung,
- Fig. 2: eine schematische perspektivische Darstellung der in Fig. 1 gezeigten Anschlussklemme beim Einführen eines Leiters in das Gehäuse der Anschlussklemme,
- Fig. 3: eine schematische Darstellung einer Draufsicht auf eine Längsseite der in Fig. 2 gezeigten Anschlussklemme beim Einführen des Leiters,
- Fig. 4: eine schematische Darstellung der Anschlussklemme mit dem Klemmschenkel der Klemmfeder in einer Klemmstellung,
- Fig. 5: eine schematische Darstellung der Anschlussklemme ohne Gehäuse mit dem Klemmschenkel der Klemmfeder in der Offenstellung, und
- Fig. 6: eine schematische Darstellung der Anschlussklemme ohne Gehäuse mit dem Klemmschenkel der Klemmfeder in der Klemmstellung ohne eingeführten Leiter.

Fig. 1 bis 4 zeigen eine Anschlussklemme 100 zum Anschließen eines elektrischen Leiters 200. Die Anschlussklemme 100 weist ein Gehäuse 10 auf, welches aus einem Isolierstoffmaterial ausgebildet sein kann. Fig. 5 und 6 zeigen die Anschlussklemme 100 ohne ein derartiges Gehäuse 10.

In dem Gehäuse 10 ist ein Leiteranschlussraum 11 ausgebildet, innerhalb welchem ein in das Gehäuse 10 eingeführter Leiter 200 geklemmt und damit elektrisch angeschlossen werden kann. Zum Einführen des Leiters 200 in den Leiteranschlussraum 11 weist das Gehäuse 10 eine Leitereinführungsöffnung 12 auf, welche in den Leiteranschlussraum 11 mündet. Der anzuschließende Leiter 200 ist entlang einer Einführungsrichtung E über die Leitereinführungsöffnung 12 in den Leiteranschlussraum 11 einführbar.

In dem Leiteranschlussraum 11 des Gehäuses 10 ist ein Strombalken 13 angeordnet, gegen welchen der anzuschließende Leiter 200 geklemmt werden kann, um den Leiter 200 elektrisch anzuschließen. Zum Klemmen des anzuschließenden Leiters 200 gegen den Strombalken 13 ist in dem Leiteranschlussraum 11 ferner eine Klemmfeder 14 angeordnet.

Die Klemmfeder 14 ist als Schenkelfeder ausgebildet. Die Klemmfeder 14 weist einen Halteschenkel 15, einen Klemmschenkel 16 und ein bogenförmiges Biegegelenk 17 auf, wobei das Biegegelenk den Halteschenkel 15 mit dem Klemmschenkel 16 verbindet. Der Halteschenkel 15 ist lagestabil in dem Leiteranschlussraum 11 angeordnet. Der Klemmschenkel 16 ist hingegen relativ zu dem Halteschenkel 15 bewegbar, insbesondere verschwenkbar. Der Klemmschenkel 16 kann durch seine Verschwenkbarkeit in eine Offenstellung und in eine Klemmstellung bewegt werden.

In der Offenstellung, wie sie in Fig. 1, 2, 3 und 5 gezeigt ist, ist der Klemmschenkel 16 von dem Strombalken 13 wegverschwenkt, so dass zwischen dem Klemmschenkel 16 und dem Strombalken 13 ein Freiraum ausgebildet ist, in welchen ein anzuschließender Leiter 200 eingeführt werden kann.

In den Fig. 4 und 6 ist eine Klemmstellung der Klemmschenkels 16 gezeigt, bei welcher der Klemmschenkel 16 selber an dem Strombalken 13 anliegt, wenn kein Leiter 200 in den Leiteranschlussraum 11 eingeführt ist, und bei eingeführten Leiter 200 der Klemmschenkel 16 den Leiter 200 gegen den Strombalken 13 drückt bzw. klemmt.

Zur Überführung des Klemmschenkels 16 von der Klemmstellung in die Offenstellung ist ein Betätigungselement 18 vorgesehen, welches entlang einer Betätigungsrichtung B verschiebbar in dem Gehäuse 10 gelagert ist. Beim Betätigen des Klemmschenkels 16 drückt das Betätigungselement 18 von oben auf den Klemmschenkel 16 der Klemmfeder 14.

Ferner ist in dem Gehäuse 10 ein Halteelement 19 angeordnet, welches den Klemmschenkel 16 der Klemmfeder 14 in der Offenstellung in seiner Position hält. Der Klemmschenkel 16 kann dafür an dem Halteelement 19 hinterhaken bzw. verrasten. Das Halteelement 19 weist eine Druckfläche 20 auf, welche sich quer bzw. senkrecht zur Einführungsrichtung E des Leiters 200 in das Gehäuse 10 erstreckt. Beim Einführen des Leiters 200 in den Leiteranschlussraum 11 drückt der Leiter 200, wenn dieser weit genug eingeschoben ist, gegen die Druckfläche 20, so dass das Halteelement 19 von dem Klemmschenkel 16 der Klemmfeder 14 wegbewegt wird und dadurch die Verrastung bzw. die Hinterrastung des Klemmschenkels 16 an dem Halteelement 19 gelöst wird, so dass der Klemmschenkel 16 selbsttätig von der Offenstellung in die Klemmstellung verschwenken kann, um den eingeführten Leiter 200 gegen den Strombalken 13 klemmen zu können. Die Druckfläche 20 ist fluchtend mit der Leitereinführungsöffnung 12 und damit in Verlängerung der Leitereinführungsöffnung 12 angeordnet, so dass beim Einführen des Leiters 200 in den Leiteranschlussraum 11 über die Leitereinführungsöffnung 12 der Leiter 200 hin zu der Druckfläche 20 des Halteelements 19 geführt wird.

Zum Verrasten bzw. Hinterrasten des Klemmschenkels 16 der Klemmfeder 14 an dem Halteelement 19 in der Offenstellung weist das Halteelement 19 zwei sich gegenüberliegend angeordnete Rastflächen 21, 22 auf, wie insbesondere in Fig. 6 zu erkennen ist. Die beiden Rastflächen 21, 22 erstrecken sich parallel zueinander. Die beiden Rastflächen 21, 22 sind hier quer bzw. in einem 90°-Winkel zu der Druckfläche 20 angeordnet. Die Rastflächen 21, 22 können aber auch in einem Winkel größer oder kleiner 90° zu der Druckfläche 20 angeordnet sein. Beispielsweise können die Rastflächen 21, 22 in einem Winkel zwischen 70° und 120°, bevorzugt zwischen 80° und 110°, zu der Druckfläche 20 angeordnet sein. Die Rastflächen 21, 22 sind jeweils an einer Art Rastflügel ausgebildet, welche an Längsseitenflächen der Druckfläche 20 angeformt sind. Die beiden Rastflächen 21, 22 bilden mit der Druckfläche 20 einen U-förmigen Querschnitt aus. Für eine Betätigung der Druckfläche 20 mittels des anzuschließenden Leiters 200 wird der Leiter 200 zwischen den beiden Rastflächen 21, 22 entlang geführt, um zu der Druckfläche 20 zu gelangen. Die beiden Rastflächen 21, 22 stehen damit von der Druckfläche 20 hervor, so dass der Klemmschenkel 16 beabstandet zu der Druckfläche 20 an dem Halteelement 19 gehalten werden kann.

Das Halteelement 19 ist hier zumindest bereichsweise federelastisch ausgebildet, um ein Verschwenken der Druckfläche 20, wenn ein Leiter 200 gegen die Druckfläche 20 drückt, erreichen zu können. Die Federelastizität wird durch einen länglich ausgebildeten Haltesteg 23 des Halteelements 19 realisiert. Der Haltesteg 23 ist gebogen ausgebildet. Der Haltesteg 23 ist in einer halben S-Form gebogen ausgebilet.

Zusätzlich zu der Ausbildung der Federelastizität des Halteelements 19 kann über den Haltesteg 23 auch eine Befestigung des Halteelements 19 in dem Gehäuse 10 der Anschlussklemme 100 ausgebildet werden. Bei der hier gezeigten Ausgestaltung ist das Halteelement 19 über seinen Haltesteg 23 an der Klemmfeder 14 und auch an dem Strombalken 13 gehalten bzw. befestigt.

Der Haltesteg 23 schließt sich an die Druckfläche 20 an, indem die Druckfläche 20 an einem ersten freien Ende des Haltestegs 23 einstückig angeformt ist.

Zur Befestigung des Halteelements 19 an dem Strombalken 13 ist in dem Haltesteg 23 eine fensterartige Öffnung 24 ausgebildet, durch welche ein Teilbereich des Strombalkens 13 in Form einer Haltenase 25 des Strombalkens 13 hindurchragt. Das Halteelement 19 ist damit an dem Strombalken 13 bzw. an der Haltenase 25 des Strombalkens aufgehangen. Zudem ist das Halteelement 19 dadurch an dem Strombalken 13 befestigt, dass an einem zweiten freien Ende des Haltestegs 23 eine Rastnase 26 ausgebildet, welche in eine an dem Strombalken 13 ausgebildete Aussparung 27 eingreift, wie insbesondere in Fig. 5 und 6 zu erkennen ist. Das Halteelement 19 ist damit bei der hier gezeigten Ausgestaltung an zwei unterschiedlichen Stellen und auf zwei unterschiedliche Arten an dem Strombalken 13 gehalten bzw. befestigt.

Ferner wird das Halteelement 19 hier auch über die Klemmfeder 14 in einer festen und stabilen Position gehalten. Um dies zu erreichen, liegt der Halteschenkel 15 der Klemmfeder 14 zumindest bereichsweise auf dem Haltesteg 23 auf. Ein Teilbereich des Haltestegs 23 und damit ein Teilbereich des Halteelements 19 ist damit zwischen der Klemmfeder 14 und der den Leiteranschlussraum 11 begrenzenden Innenwand 28 des Gehäuses 10 angeordnet.

Der Klemmschenkel 16 der Klemmfeder 14 weist eine Klemmlasche 29 und zwei seitlich von der Klemmlasche 29 angeordnete Seitenlaschen 30, 31 auf. Die Klemmlasche 29 ist zwischen den beiden Seitenlaschen 30, 31 angeordnet. An einem freien Ende der Klemmlasche 29 ist eine Klemmkante 32 ausgebildet, mittels welcher der Klemmschenkel 16 und damit die Klemmlasche 29 in der Klemmstellung an dem Strombalken 13 bzw. an dem angeschlossenen Leiter 200 anliegt. In der Offenstellung verrastet bzw. hinterrastet der Klemmschenkel 16 über die Klemmlasche 29 an dem Halteelement 19 bzw. an den Rastflächen 21, 22 des Halteelements 19, indem die Klemmlasche 29 mit der Klemmkante 32 an den Rastflächen 21, 22 hinterhakt.

Über die beiden Seitenlaschen 30, 31, welche parallel zu der Klemmlasche 29 verlaufen, erfolgt hingegen die Betätigung des Klemmschenkels 16 der Klemmfeder 14 durch das Betätigungselement 18, indem das Betätigungselement 18 auf die beiden Seitenlaschen 30, 31 in Betätigungsrichtung B eine Druckkraft aufbringt. Auf die Klemmlasche 29 wird vorzugsweise keine Druckkraft von dem Betätigungselement 18 aufgebracht.

Die Klemmlasche 29 ist wesentlich länger ausgebildet als die beiden Seitenlaschen 30, 31, so dass die Klemmlasche 29 die beiden Seitenlaschen 30, 31 in Längsrichtung des Klemmschenkels 16 überragt.

Das Betätigungselement 18 weist zwei parallel zueinander angeordnete Betätigungsfinger 33, 34 auf, welche jeweils mit den beiden Seitenlaschen 30, 31 zusammenwirken. Durch die beiden Betätigungsfinger 33, 34 weist das Betätigungselement 18 eine U-Form auf, wobei durch die beiden beabstandet zueinander angeordneten Betätigungsfinger 33, 34 eine Öffnung in Form eines Freiraums 35 ausgebildet ist, durch welchen der anzuschließende Leiter 200 und auch ein Teilbereich 36 des Strombalkens 13 geführt ist. Auch die Klemmlasche 29 des Klemmschenkels 16 taucht in den Freiraum 35 zwischen den beiden Betätigungsfingern 33, 34 ein.

Die beiden Betätigungsfinger 33, 34 können ein seitliches Fehlstecken des anzuschließenden Leiters 200 sowohl nach rechts als auch nach links von dem Strombalken 13 verhindern. Die beiden Betätigungsfinger 33, 34 sind dafür in Betätigungsrichtung B des Betätigungselements 18 derart lang ausgebildet, dass sie zu jedem Zeitpunkt, insbesondere in der Offenstellung und in der Klemmstellung des Klemmschenkels 16 der Klemmfeder 14, den in das Gehäuse 10 und in den Leiteranschlussraum 11 eingeführten Leiter 200 seitlich überlappen, so dass die Betätigungsfinger 33, 34 zu jedem Zeitpunkt eine Führung und seitliche Begrenzung für den anzuschließenden Leiter 200 ausbilden, wie insbesondere in Fig. 2, 3 und 4 zu erkennen ist.

### Bezugszeichenliste

- 100: Anschlussklemme
- 10: Gehäuse
- 11: Leiteranschlussraum
- 12: Leitereinführungsöffnung
- 13: Strombalken
- 14: Klemmfeder
- 15: Halteschenkel
- 16: Klemmschenkel
- 17: Biegegelenk
- 18: Betätigungselement
- 19: Halteelement
- 20: Druckfläche
- 21: Rastfläche
- 22: Rastfläche
- 23: Haltesteg
- 24: Öffnung
- 25: Haltenase
- 26: Rastnase
- 27: Aussparung
- 28: Innenwand
- 29: Klemmlasche
- 30: Seitenlasche
- 31: Seitenlasche
- 32: Klemmkante
- 33: Betätigungsfinger
- 34: Betätigungsfinger
- 35: Freiraum
- 36: Teilbereich

- 200: Leiter

- B: Betätigungsrichtung
- E: Einführungsrichtung

## Patentansprüche

1. Anschlussklemme (100) zum Anschließen eines elektrischen Leiters (200), mit
- einem Gehäuse (10), innerhalb welchem ein Leiteranschlussraum (11) ausgebildet ist,
- einer in dem Gehäuse (10) ausgebildeten Leitereinführungsöffnung (12), über welche der anzuschließende Leiter (200) in den Leiteranschlussraum (11) entlang einer Einführungsrichtung (E) einführbar ist,
- einem in dem Leiteranschlussraum (11) des Gehäuses (10) angeordneten Strombalken (13),
- einer in dem Leiteranschlussraum (11) angeordneten Klemmfeder (14), welche einen Halteschenkel (15) und einen Klemmschenkel (16) aufweist, wobei der Klemmschenkel (16) in eine Klemmstellung und in eine Offenstellung überführbar ist,
- einem Betätigungselement (18), welches entlang einer Betätigungsrichtung (B) verschiebbar in dem Gehäuse (10) angeordnet ist, wobei der Klemmschenkel (16) der Klemmfeder (14) zum Überführen von der Klemmstellung in die Offenstellung mittels des Betätigungselements (18) betätigbar und
- einem in dem Leiteranschlussraum (11) des Gehäuses (10) angeordneten Halteelement (19), an welchem der Klemmschenkel (16) in der Offenstellung gehalten ist und von welchem der Klemmschenkel (16) in der Klemmstellung gelöst ist,
wobei das Halteelement (19) eine Druckfläche (20) aufweist, welche quer zur Einführungsrichtung (E) des Leiters (200) angeordnet ist und welche mittels des anzuschließenden Leiters (200) betätigbar ist, um den Klemmschenkel (16) zur Überführung von der Offenstellung in die Klemmstellung von dem Halteelement (19) zu lösen,
**dadurch gekennzeichnet, dass**
die Betätigungsrichtung (B) des Betätigungselements (18) quer zur Einführungsrichtung (E) des Leiters (200) in den Leiteranschlussraum (11) ausgebildet ist, und
dass das Halteelement (19) an der Klemmfeder (14) und an dem Strombalken (13) befestigt ist.

2. Anschlussklemme (100) nach Anspruch 1, **dadurch gekennzeichnet, dass** das Halteelement (19) zumindest bereichsweise federelastisch ausgebildet ist.

3. Anschlussklemme (100) nach Anspruch 1 oder 2, **dadurch gekennzeichnet, dass** das Halteelement (19) zwei sich gegenüberliegend angeordnete Rastflächen (21, 22) aufweist, an welchen der Klemmschenkel (16) der Klemmfeder (14) in der Offenstellung gehalten ist, wobei die Rastflächen (21, 22) jeweils quer zur Druckfläche (20) des Halteelements (19) angeordnet sind.

4. Anschlussklemme (100) nach einem der Ansprüche 1 bis 3, **dadurch gekennzeichnet, dass** das Halteelement (19) einen Haltesteg (23) aufweist, mittels welchem das Halteelement (19) an der Klemmfeder (14) und/oder an dem Strombalken (13) befestigt ist, wobei an einem ersten freien Ende des Haltestegs (23) die Druckfläche (20) ausgebildet ist.

5. Anschlussklemme (100) nach Anspruch 4, **dadurch gekennzeichnet, dass** der Haltesteg (23) eine fensterartige Öffnung (24) aufweist, durch welche ein Teilbereich des Strombalkens (13) hindurchragt.

6. Anschlussklemme (100) nach Anspruch 4 oder 5, **dadurch gekennzeichnet, dass** der Haltesteg (23) an einem zweiten freien Ende eine Rastnase (26) aufweist, welche in eine an dem Strombalken (13) ausgebildete Aussparung (27) eingreift.

7. Anschlussklemme (100) nach einem der Ansprüche 4 bis 6, **dadurch gekennzeichnet, dass** der Halteschenkel (15) der Klemmfeder (14) zumindest bereichsweise auf dem Haltesteg (23) aufliegt.

8. Anschlussklemme (100) nach einem der Ansprüche 1 bis 7, **dadurch gekennzeichnet, dass** der Klemmschenkel (15) eine Klemmlasche (29) und mindestens eine seitlich der Klemmlasche (29) angeordnete Seitenlasche (30, 31) aufweist, wobei an einem freien Ende der Klemmlasche (29) eine Klemmkante (32) zum Klemmen des Leiters (200) gegen den Strombalken (13) ausgebildet ist, wobei der Klemmschenkel (16) in der Offenstellung über die Klemmlasche (29) an dem Halteelement (19) gehalten ist, und wobei zum Betätigen des Klemmschenkels (16) das Betätigungselement (18) mit der Seitenlasche (30, 31) zusammenwirkt.

9. Anschlussklemme (100) nach Anspruch 8, **dadurch gekennzeichnet, dass** die Klemmlasche (29) in Längsrichtung des Klemmschenkels (16) die mindestens eine Seitenlasche (30, 31) überragt.

10. Anschlussklemme (100) nach einem der Ansprüche 1 bis 9, **dadurch gekennzeichnet, dass** das Betätigungselement (18) zwei sich gegenüberliegende Betätigungsfinger (33, 34) zum Betätigen des Klemmschenkels (16) der Klemmfeder (14) aufweist, wobei zwischen den beiden Betätigungsfingern (33, 34) ein Freiraum (35) zum Durchführen des anzuschließenden Leiters (200) ausgebildet ist.

## Claims

1. Connection terminal (100) for connection of an electrical conductor (200), having
- a housing (10) within which a conductor connection space (11) is formed,
- a conductor introduction opening (12) which is formed in the housing (10) and via which the conductor (200) to be connected is introducible into the conductor connection space (11) along a direction of introduction (E),
- a current bar (13) which is arranged in the conductor connection space (11) of the housing (10),
- a clamping spring (14) which is arranged in the conductor connection space (11) and which has a retaining leg (15) and a clamping leg (16), wherein the clamping leg (16) is transferable into a clamping position and into an open position,
- an actuating element (18) which is arranged so as to be displaceable along a direction of actuation (B) in the housing (10), wherein the clamping leg (16) of the clamping spring (14) is actuatable by means of the actuating element (18) for transfer from the clamping position into the open position, and
- a retaining element (19) which is arranged in the conductor connection space (11) of the housing (10) and against which the clamping leg (16) is held in the open position and from which the clamping leg (16) is released in the clamping position,
wherein the retaining element (19) has a pressure-exertion surface (20) which is arranged transversely to the direction of introduction (E) of the conductor (200) and which, in order for the clamping leg (16) to be released from the retaining element (19) for the purpose of transfer from the open position into the clamping position, is actuatable by means of the conductor (200) to be connected, **characterized in that** the direction of actuation (B) of the actuating element (18) is configured to be transverse to the direction of introduction (E) of the conductor (200) into the conductor connection space (11), and **in that** the retaining element (19) is fastened to the clamping spring (14) and to the current bar (13).

2. Connection terminal (100) according to Claim 1, **characterized in that** the retaining element (19) is of at least regionally resiliently elastic form.

3. Connection terminal (100) according to Claim 1 or 2, **characterized in that** the retaining element (19) has two oppositely arranged latching surfaces (21, 22) against which the clamping leg (16) of the clamping spring (14) is held in the open position, wherein the latching surfaces (21, 22) are each arranged transversely to the pressure-exertion surface (20) of the retaining element (19).

4. Connection terminal (100) according to one of Claims 1 to 3, **characterized in that** the retaining element (19) has a retaining web (23) by means of which the retaining element (19) is fastened to the clamping spring (14) and/or to the current bar (13), wherein the pressure-exertion surface (20) is formed at a first free end of the retaining web (23).

5. Connection terminal (100) according to Claim 4, **characterized in that** the retaining web (23) has a window-like opening (24) through which a sub-region of the current bar (13) projects.

6. Connection terminal (100) according to Claim 4 or 5, **characterized in that** the retaining web (23) has at a second free end a latching nose (26) which engages into a cutout (27) formed at the current bar (13).

7. Connection terminal (100) according to one of Claims 4 to 6, **characterized in that** the retaining leg (15) of the clamping spring (14) bears at least regionally on the retaining web (23).

8. Connection terminal (100) according to one of Claims 1 to 7, **characterized in that** the clamping leg (15) has a clamping tab (29) and at least one side tab (30, 31) arranged laterally in relation to the clamping tab (29), wherein a clamping edge (32) for clamping the conductor (200) against the current bar (13) is formed at a free end of the clamping tab (29), wherein, in the open position, the clamping leg (16) is held against the retaining element (19) via the clamping tab (29), and wherein, for actuating the clamping leg (16), the actuating element (18) interacts with the side tab (30, 31).

9. Connection terminal (100) according to Claim 8, **characterized in that** the clamping tab (29) projects beyond the at least one side tab (30, 31) in the longitudinal direction of the clamping leg (16).

10. Connection terminal (100) according to one of Claims 1 to 9, **characterized in that** the actuating element (18) has two opposite actuating fingers (33, 34) for actuating the clamping leg (16) of the clamping spring (14), wherein a clearance (35) for passage of the conductor (200) to be connected is formed between the two actuating fingers (33, 34).

## Revendications

1. Borne de raccordement (100) pour raccorder un conducteur électrique (200), comprenant
- un boîtier (10), à l'intérieur duquel est formé un espace (11) de raccordement de conducteur,
- une ouverture (12), d'insertion de conducteur, formée dans le boîtier (10), par laquelle le conducteur (200) à raccorder est apte à être inséré dans l'espace (11) de raccordement de conducteur selon une direction d'insertion (E),
- une barre conductrice (13), agencée dans l'espace (11) de raccordement de conducteur du boîtier (10),
- un ressort de serrage (14), agencé dans l'espace (11) de raccordement de conducteur, qui présente une branche de maintien (15) et une branche de serrage (16), la branche de serrage (16) étant apte à être amenée dans une position de serrage et dans une position d'ouverture,
- un élément d'actionnement (18), qui est agencé de manière coulissante dans le boîtier (10) selon une direction d'actionnement (B), la branche de serrage (16) du ressort de serrage (14) étant apte à être actionnée au moyen de l'élément d'actionnement (18) pour passer de la position de serrage à la position d'ouverture, et
- un élément de maintien (19), agencé dans l'espace (11) de raccordement de conducteur du boîtier (10), sur lequel la branche de serrage (16) est maintenue en la position d'ouverture et duquel la branche de serrage (16) est libérée en la position de serrage,
l'élément de maintien (19) présentant une surface de pression (20) qui est agencée transversalement à la direction d'insertion (E) du conducteur (200) et qui est actionnable au moyen du conducteur (200) à raccorder afin de libérer la branche de serrage (16) de l'élément de maintien (19) pour le passage de la position d'ouverture à la position de serrage, **caractérisée en ce que** la direction d'actionnement (B) de l'élément d'actionnement (18) est perpendiculaire à la direction d'insertion (E) du conducteur (200) dans l'espace (11) de raccordement de conducteur, et **en ce que** l'élément de maintien (19) est fixé au ressort de serrage (14) et à la barre conductrice (13).

2. Borne de raccordement (100) selon la revendication 1, **caractérisée en ce que** l'élément de maintien (19) est conçu de manière au moins partiellement à déformation élastique.

3. Borne de connexion (100) selon la revendication 1 ou la revendication 2, **caractérisée en ce que** l'élément de maintien (19) présente deux surfaces d'encliquetage (21, 22) agencées en vis-à-vis, sur lesquelles la branche de serrage (16) du ressort de serrage (14) est maintenue en la position d'ouverture, les surfaces d'encliquetage (21, 22) étant agencées chacune transversalement à la surface de pression (20) de l'élément de maintien (19).

4. Borne de connexion (100) selon l'une des revendications 1 à 3, **caractérisée en ce que** l'élément de maintien (19) présente une barrette de maintien (23) au moyen de laquelle l'élément de maintien (19) est fixé au ressort de serrage (14) et/ou à la barre conductrice (13), la surface de pression (20) étant formée à une première extrémité libre de la barrette de maintien (23).

5. Borne de raccordement (100) selon la revendication 4, **caractérisée en ce que** la barrette de maintien (23) présente une ouverture en forme de fenêtre (24) à travers laquelle dépasse une zone partielle de la barre conductrice (13).

6. Borne de connexion (100) selon la revendication 4 ou la revendication 5, **caractérisée en ce que** la barrette de maintien (23) présente, à une deuxième extrémité libre, un ergot d'encliquetage (26) qui s'engage dans un évidement (27) formé sur la barre conductrice (13).

7. Borne de connexion (100) selon l'une des revendications 4 à 6, **caractérisée en ce que** la branche de maintien (15) du ressort de serrage (14) repose au moins partiellement sur la barrette de maintien (23).

8. Borne de connexion (100) selon l'une des revendications 1 à 7, **caractérisée en ce que** la branche de serrage (15) comprend une patte de serrage (29) et au moins une patte latérale (30, 31) agencée sur le côté de la patte de serrage (29), un bord de serrage (32) étant formé à une extrémité libre de la patte de serrage (29) pour serrer le conducteur (200) contre la barre conductrice (13), la branche de serrage (16) étant maintenue en la position d'ouverture par la patte de serrage (29) sur l'élément de maintien (19), et l'élément d'actionnement (18) coopérant avec la patte latérale (30, 31) pour actionner la branche de serrage (16).

9. Borne de raccordement (100) selon la revendication 8, **caractérisée en ce que** la patte de serrage (29) dépasse dans le sens longitudinal de la branche de serrage (16) ladite au moins une patte latérale (30, 31).

10. Borne de connexion (100) selon l'une des revendications 1 à 9, **caractérisée en ce que** l'élément d'actionnement (18) présente deux doigts d'actionnement (33, 34) opposés pour actionner la branche de serrage (16) du ressort de serrage (14), un espace libre (35) étant formé entre les deux doigts d'actionnement (33, 34) pour le passage du conducteur (200) à raccorder.
